# EUROPÄISCHE PATENTSCHRIFT

(11) **EP 3 039 218 B1**
(45) Veröffentlichungstag und Bekanntmachung des Hinweises auf die Patenterteilung: **01.08.2018**
(21) Anmeldenummer: 14750442.7
(22) Anmeldetag: 08.08.2014
(51) Int. Cl.: E21B 10/28

(54) **BOHRKOPF ZUM AUFWEITEN EINER PILOTBOHRUNG ZUM ERSTELLEN EINES BOHRLOCHS**
DRILL HEAD FOR EXPANDING A PILOT BORE IN ORDER TO CREATE A BOREHOLE
TÊTE DE FORAGE PERMETTANT D'ÉLARGIR UN FORAGE PILOTE POUR PRODUIRE UN TROU FORÉ

(30) Priorität: 15.08.2013 DE 102013013477
(43) Veröffentlichungstag der Anmeldung: 06.07.2016
(73) Patentinhaber: Herrenknecht AG, 77963 Schwanau (DE)
(72) Erfinder: LUBBERGER, Michael, 77963 Schwanau (DE); GERHARDT, Tobias, 79331 Teningen (DE)
(74) Vertreter: Klickow & Wetzel PartGmbB
(86) Internationale Anmeldenummer: PCT/EP2014/002179
(87) Internationale Veröffentlichungsnummer: WO 2015/022065

(56) Entgegenhaltungen:
- WO-A2-2013/040408
- DE-A1- 1 483 857
- US-A- 1 874 066
- US-A- 2 882 019
- US-A- 3 126 066
- US-A- 3 750 767
- US-A- 4 105 083
- US-A- 4 125 167
- US-A- 4 706 748
- US-A1- 2010 252 326
- US-A1- 2011 079 443

## Beschreibung

Die Anmeldung betrifft einen Bohrkopf zum Aufweiten einer Pilotbohrung zum Erstellen eines Bohrlochs mit einer Bohrlochwand durch Lösen eines die Pilotbohrung umgebenden Gesteins im Bereich einer sich im wesentlichen rechtwinklig zur Pilotbohrung erstreckenden Ortsbrust mit einem Grundkörper, an dem ein Anschlusselement für einen Pilotbohrstrang vorgesehen ist, wobei an dem Grundkörper wenigstens ein Werkzeughalter für wenigstens ein Bohrwerkzeug vorgesehen sind.

Aus der EP 0 360 321 ist ein sogenanntes HDD-Verfahren (Horizontal Directional Drilling) bekannt, bei dem zum grabenlosen Verlegen einer Rohrleitung unter einem Hindernis entlang einer vorgegebenen Bohrlinie eine Pilotbohrung von einem Startpunkt zu einem Zielpunkt erstellt wird. Anschließend wird an dem Pilotbohrstrang an der Zielseite ein Räumer angebracht, der mit der zu verlegenden Pipeline verbunden ist. Durch Drehen des Pilotstrangs wird der Räumer angetrieben. Ein Vorschub des Räumers unter gleichzeitigem Einziehen der Pipeline erfolgt durch Herausziehen des Pilotbohrstranges. Der Räumer ist dabei so ausgeführt, dass er an der Verbindungsseite zur Pipeline geschlossen ist. Lediglich eine Abfuhrleitung für die Abfuhr des gelösten Bodens in Verbindung mit einer Suspension zur Schmierung der Pipeline, zum Offenhalten des Bohrloches und zum Abtransports des Bohrkleins ist in der Bohrleitung vorgesehen. Auf der Vorderseite ist der Räumer offen ausgeführt, so dass die durch den Räumer gelöste Boden in den Räumer eintreten kann und dort mit Wasser vermischt abgeführt werden kann. Der Räumer selbst stellt einen zylindrischen Körper dar, der an seiner Vorderseite Zähne aufweist, durch die der Boden gelöst wird. US 5,269,384 offenbart ein Verfahren und eine Vorrichtung zum Aufweiten eines Bohrlochs. Hierbei wird wie ebenfalls Mittels einer HDD-Bohrung eine Pilotbohrung hergestellt. Anschließend wird ein Räumer an dem Pilotbohrstrang angebracht. Hinter dem Räumer ist eine Rohrleitung vorgesehen, die im Wesentlichen dem Durchmesser des Pilotbohrstrangs entspricht. US 3,750,767 offenbart eine weitere Vorrichtung die als nächster Stand der Technik an-betrachtet wird. In der Praxis hat sich herausgestellt, dass beim Einsatz des HDD-Verfahrens die Aufweitungsbohrköpfe erheblichem Verschleiß unterliegen. Dieses ist insbesondere dann der Fall, wenn ein so genanntes Single-Pass-Verfahren eingesetzt wird, bei dem die Aufweitung des Pilotbohrlochs auf den Enddurchmesser des herzustellenden Bohrlochs erfolgt. Der Verschleiß erfolgt im Wesentlichen an den Rollenmeißeln/Schneidrollen. Sind diese vor Erreichen des Endpunkts verschlissen, muss der Aufweitungsbohrkopf aus dem Bohrloch ausgebaut werden und Rollenmeißel werden gewechselt und anschließend wird der Aufweitungsbohrkopf wieder ins Bohrloch eingeführt, um die Bohrung fortsetzen zu können. Dieses führt zu erheblichen Rüstzeiten.

Es hat sich herausgestellt, dass für den Verschließ verschieden Aspekte verantwortlich sind.

Als erstes ist die Zentrierung des Bohrkopfes im Bohrloch bzw. im Pilotloch zu nennen. Eine schlechte Zentrierung wirkt sich negativ auf die Lebensdauer der Cutter (Schneidrollen) und deren Lager und Hartmetalleinsätze aus. Weiterhin bewirkt eine nicht ausreichende Zentrierung den Eintrag von Vibrationen und Schwingungen die sich über das Bohrgestänge bis an das angeschlossenen Bohrgerät fortsetzen. Eine schlechte Zentrierung im Bohrloch führt weiterhin zu unrunden Bohrlöchern entlang der zu bohrenden Trasse. Dieses beeinflusst bei mehreren der Aufweitungsdurchgängen den Verschleiß des nächsten Durchgangs.

Des Weiteren entsteht Verschleiß dadurch, dass großes Bohrklein sich direkt hinter dem Bohrkopf auf der Bohrlochsohle absetzt und nicht mittels der eingebrachten Suspension zur Austrittsöffnung der Bohrung gespült wird. Diese verbleiben dort in der Sohle in einem Art Bett und werden durch ein Ein- und Ausfahren des Aufweitbohrkopfes aus der Bohrung/in die Bohrung nur nochmalig überfahren und weiter zerkleinert. Dieses Problem wird bisher entweder ignoriert oder es führt dazu, dass der Bohrlochdurchmesser überdimensioniert wird, um für den Einzug der Produktrohrleitung, die in das Bohrloch eingeführt wird, Platz zu schaffen. Der Verschleiß führt im allgemeinen dazu, dass die Intervalle zum Austausch der Rollen kleiner werden. Zusätzlich führt es zuerst zum Verlust der Hartmetalleinsätze der Kaliber-Reihe der Schneidrolle was wiederum zu einem kleineren Bohrloch führt.

Aufgabe der Anmeldung ist es daher, einen Bohrkopf bereitzustellen, bei dem der Verschleiß an den Schneidrollen reduziert wird. Anmeldungsgemäß sieht eine erste Lösung der Aufgabe vor, dass wenigstens zwei Werkzeughalter vorgesehen sind, dass wenigstens ein Werkezughalter radial vom Grundkörper weiter beabstandet ist als der wenigstens eine andere Werkzeughalter, so dass wenigstens ein äußeres und ein inneres Bohrwerkzeug vorhanden sind, die mit der Ortsbrust in Eingriff bringbar sind, und dass das wenigstens eine innere Bohrwerkzeug und das wenigstens ein äußere Bohrwerkzeug jeweils in einem Winkel gegenüber der Ortsbrust versetzt angeordnet sind.
Es hat sich überraschender Weise herausgestellt, dass durch die winkelige Anordnung der Bohrwerkzeuge zueinander der Bohrkopf gegenüber der Ortsbrust optimal zentriert wird, so dass eine deutliche Reduktion des Verschleiß erfolgt.

Eine bevorzugte Lehre der Anmeldung sieht vor, dass die beiden Bohrwerkzeug so angeordnet sind, dass die Ortsbrust wenigstens eine radial umlaufende keilartige Aussparung oder wenigstens einen radial umlaufenden keilartigen Vorsprung aufweist. Dabei ist vorteilhaft, dass der Innenwinkel zwischen den Bohrwerkzeuge 120 bis 150° bevorzugt 135 bis 140 ° beträgt. Anmeldungsgemäß sieht eine zweite Lösung der Aufgabe vor, dass eine Spüldüse vorgesehen ist, aus der ein Spülmedium abgebbar ist, wobei die Spüldüse so angeordnet ist, dass der Bereich zwischen Bohrlochwand und dem zur Bohrlochwand zeigenden äußeren Abschnitt des Bohrwerkzeug mit dem abgegebenen Spülmedium spülbar ist.

Überraschender Weise hat sich gezeigt, dass durch gezieltes Spülen des Spalts im Kaliberbereich zwischen Bohrlochwand und den Schneidrollen auf einfache Weise der Verschleiß erheblich reduziert werden kann. Anmeldungsgemäß sieht eine dritte Lösung der Aufgabe vor, dass wenigstens ein Aufnahmewerkzeug vorgesehen ist, das einen Eingriffsbereich mit der Ortsbrust aufweist, an dem ein Bohrwerkzeug angeordnet ist, und dass das Aufnahmewerkzeug das an der Ortsbrust gelöste Bohrklein aufnimmt und aus dem Bohrbereich abfördert.
Auch hier hat sich überraschender Weise gezeigt, dass durch die direkte Aufnahme des Bohrkleins an der Ortsbrust der Verschleiß deutlich reduziert wird. Weiterhin tritt eine Reduktion des Verschleiß an den Schneidrollen auf, weil durch das Vorsehen eine separaten Bohrwerkzeug an dem Aufnahmewerkzeug das an der Ortsbrust evtl. befindliche teilgelöste Gestein oder die mit vorhandene Lockergestein durch das zusätzliche Bohrwerkzeug gelöst wird und nicht von den Schneidrollen gelöst und weiter zerkleinert werden muss, was ebenfalls zu einem Verschleiß der Schneidrollen führt.

Eine bevorzugte Lehre der Anmeldung sieht vor, dass an dem Aufnahmewerkzeug wenigstens eine Spüldüse vorgesehen ist. Dieses verbessert den Abtrag des Bohrkleins und unterstütz das Lösen von teilgelöstem Gestein oder mit vorhandenes Lockergestein.

Weiterhin ist vorteilhaft, dass das Aufnahmewerkzeug und/oder das Bohrwerkzeug die Form der Oberflächenkontur der Ortsbrust aufweist. Eine weitere Lehre der Erfindung sieht vor, dass das Aufnahmewerkzeug den Bohrbereich des Bohrkopfs radial abdeckt. Hierdurch wird eine besonders gründliche Abförderung gewährleistet. Anmeldungsgemäß sieht eine vierte Lösung der Aufgabe vor, dass ein Zerkleinerungswerkzeug zum Zerkleinern des Bohrkleins vorgesehen ist, das eine Zerkleinerungsfläche aufweist, die entlang der Bohrlochwand bewegbar ist, so dass zwischen Zerkleinerungsfläche und Bohrlochwand ein Zerkleinerungsspalt vorgesehen ist.
Das Vorsehen eines solchen Zerkleinerungswerkzeug direkt am Bohrkopf bewirkt, dass ein Besserer Austrag des Bohrkleins erfolgt. Gelöstes Bohrklein mit großem Durchmesser ist durch die Strömung des im Bohrloch strömenden Spülmediums ggf. schlechter austragbar und neigt zum Absetzen auf der Bohrlochsohle. Ein Brechwerkzeug wurde bisher nur bei Austrag durch ein dafür vorgesehene Rohrleitung beispielsweise beim Microtunneling oder ähnlichen Verfahren eingesetzt. Bei HDD-Verfahren war ein solches zusätzliches Brechen bisher nicht möglich.

Eine bevorzugte Lehre der Anmeldung sieht vor, dass der Zerkleinerungsspalt einstellbar ist. Hierdurch wird es möglich, die maximale Korngröße des Austrags in Abhängigkeit des Spülmediums zu berücksichtigen.
Weiterhin ist vorteilhaft, dass die Zerkleinerungsfläche gegenüber der Bohrlochwand einfallend angeordnet ist. Hierdurch wird ein besonders gutes Zerkleinerungsergebnis erreicht.

Eine weitere Lehre der Anmeldung sieht vor, dass das Zerkleinerungswerkzeug an einer Außenseite eines Aufnahmewerkzeugs angeordnet ist. Dieses stellt eine effiziente Anordnungsmöglichkeit des Werkzeuges ohne zusätzliche Elemente am Bohrkopf dar. Anmeldungsgemäß sieht eine fünfte Lösung der Aufgabe vor, dass wenigstens ein Aufnahmewerkzeug zum Aufnehmen von auf der Sohle des Bohrloch liegendem Bohrklein vorgesehen ist, dass eine Aufnahmefläche aufweist, die gegenüber der Fluchtlinie des Bohrlochs mit einem Winkel < 20° einfällt.

Überraschender Weise hat sich gezeigt, dass hierdurch ein besonders effektives Abfördern des Bohrkleins möglich ist. Durch den flachen Winkel wird das Bohrklein nicht hinter den Bohrkopf geschaufelt, sondern es wird entlang des Umfangs des Bohrlochs mitgenommen und fällt am Bohrlochhöchsten bedingt durch die Schwerkraft herunter und gelangt von dort direkt in den Strom des Spülungsmediums.

Eine bevorzugte Lehre der Anmeldung sieht vor, dass die Aufnahmefläche an Ihrer radialen Außenseite mit einem Zentrierungsfläche und/oder einer Zerkleinerungsfläche versehen ist. Anmeldungsgemäß sieht eine sechste Lösung der Aufgabe vor, dass der Werkzeughalter so angeordnet ist, dass er radial verstellbar ist.

Überraschender Weise hat sich ergeben, dass hierdurch der Verschleiß der äußeren Schneidrollen erheblich reduziert werden kann. Durch die Verstellung wird bewirkt, dass ein neues Bohrwerkzeug nach dem Austausch auf dem Weg zur Ortsbrust beim Wiedereinbau speziell im Kaliberbereich nicht übermäßig arbeiten muss, da der Durchmesser nicht im von den verschlissenen Schneidrollen bearbeiteten Bereich nicht aufgeweitet werden muss, um den Durchmesser zum Einfahren des Bohrkopfs mit den neuen Schneidrollen zu ermöglichen.

Eine bevorzugte Lehre der Anmeldung sieht vor, dass zur Bereitstellung der Verstellbarkeit Distanzstücke vorgesehen sind. Dieses stellt eine besonders einfache Möglichkeit zur Verstellung dar.
Diese sechs zuvor genannten Lösungen der erfindungsgemäßen Aufgabe lassen sich in vorteilhafter Weise miteinander zur Verschleißreduktion kombinieren.

Eine weitere Lehre der Anmeldung sieht vor, dass auf der Ortsbrust abgewandten Seite des Bohrkopfes wenigstens ein gegenüber der Bohrlochwand wirksames Zentrierungselement vorhanden ist. Hierdurch kann auf einfache Weise eine weitere Verbesserung der Stabilisierung des Bohrkopfs erreicht werden.

Eine weitere Lehre der Anmeldung sieht vor, dass das Anschlusselement länglich zum Eintritt in die Pilotbohrung ausgeführt ist und/oder im Wesentlichen mit einem Durchmesser des Pilotbohrstand ausgeführt ist und/oder einen Zentrierabschnitt mit einem im Wesentlichen mit dem Durchmesser der Pilotbohrung identischen Durchmesser aufweist. Hierdurch kann auf einfache Weise eine weitere Verbesserung der Stabilisierung des Bohrkopfs erreicht werden.

Eine weitere Lehre der Anmeldung sieht vor, dass wenigstens ein Stabilisierungselement vorgesehen ist, dass an seiner Außenseite einen Kontaktabschnitt, plan oder mit Radius der Bohrlochwand, aufweist und dass das Stabilisierungselement bevorzugt als Aufnahmewerkzeug ausgeführt ist. Hierdurch kann auf einfache Weise eine weitere Verbesserung der Stabilisierung des Bohrkopfs erreicht werden.

Eine weitere Lehre der Anmeldung sieht vor, dass hinter dem Bohrkopf ein nachfolgend beschriebenes Zentrierelement vorgesehen ist. Anmeldungsgemäß sieht eine weitere Lösung der Aufgabe vor, dass hinter einem Bohrkopf, insbesondere einem Bohrkopf der zuvor beschriebenen Ausführung, ein Zetrierelement angeordnet wird mit einem Grundkörper, der Anschlusselemente zum Montieren des Zentrierelements in einem Bohrstrang aufweist, wobei an dem Grundkörper kreissegmentartig über wenigstens ein Trägerelement an dem Grundkörper angeordnet ausgeführte Abschnitte vorgesehen sind, die mit dem Bohrradius des Bohrkopfs übereinstimmen, wobei wenigstens ein Abschnitt ein Aufnahmewerkzeug zum Aufnehmen von auf der Sohle des Bohrloch liegendem Bohrklein aufweist, das eine Aufnahmefläche aufweist, die gegenüber der Fluchtlinie des Bohrlochs mit einem Winkel < 20° einfällt.
Durch das Vorsehen des Zentrierelements wird der Bohrstrang hinter dem Bohrkopf stabilisiert, was sich direkt positiv auf die Zentrierung des Bohrkopfes gegenüber der Ortsbrust auswirkt. Weiterhin wird durch den gezielten Austrag des auf der Bohrlochsohle ggf. abgesetzten Bohrkleins das erneute Überfahren durch den Bohrkopf und der damit einhergehende Verschleiß vermieden.

Eine weitere Lehre der Anmeldung sieht vor, dass die Aufnahmefläche an Ihrer radialen Außenseite bevorzugt mit einem Zentrierungsfläche und/oder eine Zerkleinerungsfläche versehen ist.
Ergänzend ist zu sagen, dass die Formulierung "und/oder" sowohl als "und"- als auch als "oder"-Verknüpfung der entsprechenden Merkmale verstanden wird.

Nachfolgend werden die Lösungen der Anmeldung anhand eines bevorzugten Ausführungsbeispiels in Verbindung mit einer weiteren Zeichnung näher beschrieben.

Dabei zeigen
- Fig. 1: eine erste räumliche Ansicht eines Bohrkopfes in einem Bohrloch,
- Fig. 2: eine zweite räumliche Ansicht zu Fig. 1,
- Fig. 3: eine weitere räumliche Ansicht des Bohrkopfes,
- Fig. 4: eine teilgeschnittene räumliche Seitenansicht des erfindungsgemäßen Bohrkopfes und eine teilgeschnittene räumliche Seitenansicht des durch den Bohrkopfes hergestellten Bohrlochs,
- Fig. 5: eine Ausschnittansicht zu Fig. 4, ohne umgebendes Bohrloch,
- Fig. 6: eine geschnittene Teilansicht des Bohrkopfes,
- Fig. 7: eine weitere Teilansicht des Bohrkopfes,
- Fig. 8: ein Werkzeughalter mit Bohrwerkzeug des Bohrkopfes in erster Stellung,

- Fig. 9: eine zweite Stellung zu Fig. 8,
- Fig. 10: einen Stabilisator in teilgeschnittener Ansicht,
und
- Fig. 11: eine Schnittansicht zu Fig. 10.

Fig. 1 und Fig. 2 zeigen ein Bohrloch 100 in einem Boden/Gestein 101, in das nach Fertigstellung des Bohrlochs 100 eine Rohrleitung (nicht dargestellt) eingebracht wird. Dem Bohrloch 100 vorgeschaltet ist eine Pilotbohrung 102, die bereits von einem Startpunkt (nicht dargestellt) zu einem Zielpunkt (nicht dargestellt) hergestellt wurde. Wie in Fig. 1 ersichtlich ist, weist das Bohrloch 100 eine Ortsbrust 103 und eine Bohrlochwand 104 auf. Die Ortsbrust 103 erstreckt sich im Wesentlichen rechtwinklig zur Pilotbohrung 102.

Im Bohrloch 100 ist ein Bohrkopf 10 angeordnet, bei dem es sich um einen Aufweitungsbohrkopf handelt. Der Bohrkopf 10 weist einen Grundkörper 11 auf, an dem Querstreben 12 angeordnet sind, die radial beabstandet mit einem Trägerring 13 verbunden sind. Die Querstreben 11 sind mit Werkzeughaltern 14 versehen, an denen Schneidrollen 15 angeordnet sind. Die Schneidrollen 15 weisen Zähne 16 aus einem Hartmetall, wie Wolframcarbid, zur Lösung des Bodens, beziehungsweise Gesteins 101, an der Ortsbrust 103 auf.

Am Grundkörper 11 ist des Weiteren ein erster Anschluss 17 für das sich im Pilotbohrloch 102 befindliche Bohrgestänge (nicht dargestellt) und ein zweiter Anschluss 18 am hinteren Ende des Bohrkopfes 10 für den Anschluss des sich im Bohrloch 100 befindlichen Bohrstrang (nicht dargestellt) angeordnet. Am ersten Anschluss 17 ist ein Stabilisator 19 vorgesehen, der im Wesentlichen den gleichen Durchmesser wie das Pilotbohrloch 102 aufweist und sich in diesem befindet.

Wie aus der rechten Abbildung von Fig. 4 ersichtlich ist, weist die Ortsbrust 103 einen V-förmigen Einbruch 105 auf, der radial um das Pilotbohrloch 102 umlaufend vorgesehen ist. Es hat sich herausgestellt, dass durch das Vorsehen des V-förmigen Einbruchs 105 der Bohrkopf 10 gegenüber dem Bohrloch 100 besonders stabilisiert wird. Zur Erstellung des V-förmigen Einbruchs 105 ist eine gewisse Anzahl von Werkzeughaltern 14 so ausgerichtet, dass sich deren Schneidrolle 15 mit dem radial weiter von der Pilotbohrloch 102 beabstandeten äußeren Schenkel 106 des V-förmigen Einbruchs 105 im Eingriff befindet und diesen herstellt, während eine weitere Anzahl von Werkzeughaltern 14 so angeordnet ist, dass deren Schneidrolle 15 sich mit dem radial weniger vom Pilotbohrloch beabstandeten inneren Schenkel 107 des V-förmigen Einbruchs 105 in Eingriff befindet und diesen herstellt. Alternativ und hier nicht dargestellt ist es auch möglich, dass der V-förmige Einbruch 105 invers, also als Vorsprung, in das Bohrloch 100 hereinragend ausgeführt ist. Dafür ist es dann notwendig, die Werkzeughalter 14 und die darin angeordneten Schneidrollen 15 entsprechend anzuordnen. In der vorliegenden Ausführungsform des Bohrkopfes 10 sind drei Schneidrollen 15 so angeordnet, dass der Außenschenkel 106 der Ortsbrust 103 erstellt wird, während zwei Schneidrollen 15 zur Herstellung des inneren Schenkels 107 vorgesehen sind.

An den Werkzeughaltern, deren Schneidrollen 15 den Außenschenkel 106 erstellen, sind Spüldüsen 20 vorgesehen, die so angeordnet sind, dass sie den Spalt 108 zwischen der äußeren Zahnreihe 21 der Schneidrolle 15 und der Bohrlochwand 104 spülen, um damit gezielt den Verschleiß der äußeren Zahnreihe 21 zu vermeiden. Aufgrund der geringen Spaltbreite des Spalts 108, sammelt sich hier, insbesondere auf der Bohrlochsohle 113, Bohrklein 109 an, das entsprechend zum übermäßigen Verschleiß der äußeren Zahnreihe führt. Durch das gezielte Spülen des Spalts 108 wird dieses vermieden.

Weiterhin ist an einer Querstrebe 12 ein Räumwerkzeug/Aufnahmewerkzeug 22 vorgesehen. Das Räumwerkzeug 22 dient als Aufnahmewerkzeug zum Aufnehmen von Bohrklein 109 an der Ortsbrust 103. Es weist an seiner Vorderseite ein Bohrwerkzeug 23 auf. Das Bohrwerkzeug 23 weist im Wesentlichen die gleiche Form wie der V-förmige Einbruch 105 auf und bestreicht diesen beim Rotieren des Bohrkopfes 10. Das Räumwerkzeug 22 entfernt das durch die Schneidrollen 15 gelöste Bohrklein 109 aus dem Schneidbereich der Schneidrollen 15. Weiterhin befindet sich das Bohrwerkzeug 23 des Räumwerkzeugs 22 im Eingriff mit der Ortsbrust 103 und ist in der Lage, an der Ortsbrust 103 befindliches Lockergestein, beziehungsweise durch die Schneidrollen 15 vorgelöstes Gestein, zu lösen und zu entfernen. Hierdurch wird das Durchfahren von Lockergestein durch die Schneidrollen 15 vermieden, was eine Verschleißreduktion bewirkt. Am Räumwerkzeug 22 ist ebenfalls eine Spüldüse 20 zum Spülen des Spaltes 108 vorgesehen. Weiterhin sind am Räumwerkzeug 22 Spüldüsen 24 vorgesehen, die die Ortsbrust 103, beziehungsweise den V-förmigen Einbruch 105, spülen. Das Räumwerkzeug 22 ist in Bezug auf den Durchmesser des Bohrlochs 100 in einem Winkel gegenüber diesem versetzt angeordnet. Das Räumwerkzeug 22 ist in vergrößerter Darstellung in Fig. 5 wiedergegeben. Des Weiteren sind an der Außenseite der Querstreben 12 Stabilisatorflächen 29 vorgesehen, die mit einem wechselbaren Verschleißblech 30 versehen sind. Die Stabilisatorflächen 29 bewirken, wie auch der Stabilisator 19, eine bessere Zentrierung des Bohrkopfes 10 im Bohrloch 100, in dem die Stabilisatorflächen, beziehungsweise deren Verschleißbleche 30, sich im Eingriff mit der Bohrlochwand 104 befinden. Des Weiteren sind an dem Trägerring 13 Räumwerkzeuge 25 vorgesehen, die einen länglichen Grundkörper 26 aufweisen (siehe Fig. 7). An ihrer der Bohrlochwand 104 zugewandten Seite ist ein Verschleißblech 27 angeordnet. An der Seitenfläche des Grundkörpers 26 ist ein Verschleißblech 28 angeordnet. Die Verschleißbleche 27, 28 sind wechselbar ausgeführt. Die Räumwerkzeuge 25 nehmen über die Verschleißbleche 27, 28 Bohrklein 109, das sich insbesondere auf der Sohle 113 des Bohrlochs anordnet, mit, befördern diese, wie in Fig. 11 dargestellt ist, an der Bohrlochwand 104 entlang im Bohrloch 100 nach oben, bis das Bohrklein 109 aufgrund der Schwerkraft sich aus dem Mitnahmebereich 31 vor der Verschleißfläche 28 löst und nach unten fällt. Hierdurch gelangt das Bohrklein 109 in einen Strömungsbereich 110, in dem eine höhere Geschwindigkeit der Borspülung als an den Außenbereichen der Bohrlochwand 104 herrscht, wodurch das Bohrklein 109 wieder in der Strömung mitgenommen wird, wie dieses in Fig. 10 dargestellt ist.

Die Anordnung der Räumwerkzeuge 25 in Bezug auf den Bohrkopf 10 ist dabei so vorgesehen, dass die am Grundkörper 26 vorgesehene und mit einem Verschleißblech 28 abgedeckte Aufnahmefläche gegenüber der Fluchtlinie des Bohrlochs 100 mit einem Winkel von 0° bis 20° einfällt, da es sich gezeigt hat, dass hierdurch ein besonders guter Bohrkleintransport im Mitnahmebereich 31 hin zum Bohrlochhöchsten 111 erfolgt.

Wie in Fig. 6 dargestellt ist, ist an dem Räumwerkzeug 22 ein Zerkleinerungswerkzeug 32 vorgesehen. Hierbei handelt es sich um eine Zerkleinerungsfläche 33, die mit einem Verschleißblech 34, das wechselbar ausgeführt ist, versehen ist. Die Zerkleinerungsfläche ist gegenüber der Bohrlochwand 104 um einen Winkel a, wie in Fig. 6 dargestellt, einfallend angeordnet. Zwischen der Zerkleinerungsfläche 33 und der Bohrlochwand 104 bildet sich ein Zerkleinerungspalt 112, in dem sich ein Bohrkleinbrocken 109, der größer ist als der Zerkleinerungsspalt 112, sammelt und durch die im Zerkleinerungsspalt 112 zwischen Bohrlochwand 104 und Zerkleinerungsfläche 33 bildenden Scherkräfte zerkleinert wird. Das Zerkleinerungswerkzeug 32 kann auch an den Räumwerkzeugen 25 für eine bessere Zerkleinerung des Bohrkleins 109 vorgesehen werden. Das Zerkleinerungswerkzeug 32 lässt sich an dem Räumwerkzeug 22, 25 an verschiedenen Positionen anordnen, so dass eine Einstellbarkeit des Zerkleinerungsspaltes 112 in Abhängigkeit der gewünschten maximalen Größe des Bohrkleins 109 erreichbar ist.

An der Rückseite des Trägerrings 13 ist ein Haltering 35 angeordnet, der über Diagonalstreben 36 mit dem Trägerring 13 verbunden ist. Hierdurch wird eine bessere Stabilität des Trägerrings 13 in Bezug auf den Grundkörper 11 erreicht. An der Rückseite der Querstreben 12 sind Spüldüsen 37 vorgesehen, die durch die zusätzliche Abgabe des Spülmediums gerade in den Außenbereichen des Bohrlochs 100 zur Bohrlochwand 104 hin, eine höhere Strömungsgeschwindigkeit des Spülmediums bewirken, so dass ein besserer Austrag des Bohrkleins 109 gewährleistet ist.

Da sich gezeigt hat, dass sich durch Verschleiß an den Schneidrollen 15 der Durchmesser des Bohrlochs 100 ändern kann, was nach dem Tausch der Schneidrollen 15 ein zusätzliches Überfahren der Bereiche mit verringertem Durchmesser durch die neuen Schneidrollen 15 beim Wiedereinbau des Bohrkopfes 10 in das Bohrloch 100 und damit ein erneuter Verschleiß der Außenseiten der Schneidrollen 15 bewirkt, sind die Schneidrollen 15 im Werkzeughalter 14 verschiebbar zwischen einer ersten Position (wie in Fig. 8 dargestellt) und einer zweiten Position (wie in Fig. 9 dargestellt) radial verschiebbar angeordnet. Um eine Fixierung der Schneidrolle 15 im Werkzeughalter 14 zu bewirken, ist ein Distanzstück 38 vorgesehen, mit dem die Schneidrolle 15 an ihrer jeweiligen Position an der äußeren oder inneren Seite des Werkzeughalters 14 fixiert wird.

Um eine noch bessere Zentrierung des Bohrkopfes 10 und darüber hinaus eine Reduktion des Verschleißes der Schneidrollen 15 beim Ein- und Ausbau des Bohrkopfes 10, beziehungsweise einen verbesserten Abtransport des Bohrkleins 109, zu erreichen, sind im am Anschluss 18 hinter dem Bohrkopf 10 angeordneten Bohrstrang 39 Zentrierelemente 40 vorgesehen. Diese weisen einen Grundkörper 41 auf, an dem Querstreben 42 in radialer Richtung zur Bohrlochwand 104 hin angeordnet sind. An den Querstreben 42 sind Stabilisierabschnitte 43 angeordnet, die einen Teil der Bohrlochwand 104 abdecken. Wie in Fig. 10 dargestellt, können auch mehrere Querstreben 42 hintereinander vorgesehen sein. Die Stabilisierabschnitte 48 weisen an einer Seite ein Räumwerkzeug 44 auf, vor dem ein Mitnahmebereich 31 gebildet ist. Das Räumwerkzeug weist im Wesentlichen eine Aufnahmefläche 45 auf, die mit einem Verschleißblech 28 versehen ist. Über das Räumwerkzeug 44 wird das Bohrklein 109, wie in Fig. 10 und 11 dargestellt, mitgenommen, zum Bohrlochhöchsten 111 transportiert, von wo dann das Bohrklein 109 in den Strömungsbereich 110 der Bohrspülung herunterfällt und so dem Austrag des Bohrkleins 109 aus dem Bohrloch 100 wieder zugeführt wird. Ein Teil des Bohrkleins 109 wird sich, wie in Fig. 10 dargestellt, wieder auf der Bohrlochsohle 113 absetzen. Beim Ausbau des Bohrkopfs 10 wird dieses dann ebenfalls wiederum aufgenommen und dem Strömungsbereich 110 entsprechend wieder zugeführt. Sollte es notwendig sein, den Bohrkopf 10 und damit auch das Zentrierelement 40 in unterschiedliche Richtungen zu drehen, kann an dem Stabilisierungsabschnitt 43 auf beiden Seiten, wie in Fig. 11 dargestellt, ein entsprechendes Räumwerkzeug vorgesehen werden.

**Bezugszeichenliste**

| | | | |
|---|---|---|---|
| 10 | Bohrkopf | 37 | Spüldüse |
| 11 | Grundkörper | 38 | Distanzstück |
| 12 | Querstrebe | 39 | Bohrstrang |
| 13 | Trägerring | 40 | Zentrierelement |
| 14 | Werkzeughalter | 41 | Grundkörper |
| 15 | Schneidrolle | 42 | Querstrebe |
| 16 | Zahn | 43 | Stabilisatorabschnitt |
| 17 | Anschluss | 44 | Räumwerkzeug |
| 18 | Anschluss | 45 | Aufnahmefläche |
| 19 | Stabilisator | 100 | Bohrloch |
| 20 | Spüldüse | 101 | Boden/Gestein |
| 21 | äußere Zahnreihe | 102 | Pilotbohrloch |
| 22 | Räumwerkzeug / Aufnahmewerkzeug | 103 | Ortsbrust |
| | | 104 | Bohrlochwand |
| 23 | Bohrwerkzeug | 105 | V-förmiger Einbruch |
| 24 | Spüldüse | 106 | Schenkel, außen |
| 25 | Räumwerkzeug / Aufnahmewerkzeug | 107 | Schenkel, innen |
| | | 108 | Spalt |
| 26 | Grundkörper | 109 | Bohrklein |
| 27 | Verschleißblech | 110 | Strömungsbereich |
| 28 | Verschleißblech | 111 | Bohrlochhöchstes |
| 29 | Stabilisatorfläche | 112 | Zerkleinerungsspalt |
| 30 | Verschleißblech | 113 | Bohrlochsohle |
| 31 | Mitnahmebereich | α | Einfallwinkel |
| 32 | Zerkleinerungswerkzeug | | |
| 33 | Zerkleinerungsfläche | | |
| 34 | Verschleißblech | | |
| 35 | Haltering | | |
| 36 | Diagonalstrebe | | |

## Patentansprüche

1. Bohrkopf (10) zum Aufweiten einer Pilotbohrung (102) zum Erstellen eines Bohrlochs (100) unter Einsatz des HDD-Verfahrens mit einer Bohrlochwand (104) durch Lösen eines die Pilotbohrung umgebenden Gesteins (101) im Bereich einer sich im Wesentlichen rechtwinklig zur Pilotbohrung erstreckenden Ortsbrust (103) mit einem Grundkörper (11), an dem ein Anschlusselement (17) für einen Pilotbohrstrang vorgesehen ist, wobei an dem Grundkörper wenigstens zwei Werkzeughalter (14) für jeweils wenigstens ein Bohrwerkzeug vorgesehen sind, wobei wenigstens ein Werkezughalter radial vom Grundkörper weiter beabstandet ist als der wenigstens eine andere Werkzeughalter (14), so dass wenigstens ein äußeres und ein inneres Bohrwerkzeug (15) vorhanden sind, die mit der Ortsbrust (103) in Eingriff bringbar sind, dass das wenigstens eine innere Bohrwerkzeug (15) und das wenigstens ein äußere Bohrwerkzeug (15) jeweils in einem Winkel gegenüber der Ortsbrust (103) versetzt angeordnet sind, **dadurch gekennzeichnet, dass** wenigstens ein Aufnahmewerkzeug (22) vorgesehen ist, das einen Eingriffsbereich (105) mit der Ortsbrust (103) aufweist, an dem ein Bohrwerkzeug (23) angeordnet ist, und dass das Aufnahmewerkzeug (22) das an der Ortsbrust (103) gelöste Bohrklein aufnimmt und aus dem Bohrbereich abfördert, und dass wenigstens ein Aufnahmewerkzeug (25) zum Aufnehmen von auf der Sohle (113) des Bohrloch liegendem Bohrklein (109) vorgesehen ist, das eine Aufnahmefläche aufweist, die gegenüber der Fluchtlinie des Bohrlochs mit einem Winkel < 20° einfällt.

2. Bohrkopf nach Anspruch 1, **dadurch gekennzeichnet, dass** die beiden Bohrwerkzeug (15) so angeordnet sind, dass die Ortsbrust wenigstens eine radial umlaufende keilartige Aussparung oder wenigstens einen radial umlaufenden keilartigen Vorsprung aufweist, und/oder dass der Innenwinkel zwischen den Bohrwerkzeuge 120 bis 150° bevorzugt 135 bis 140 ° beträgt.

3. Bohrkopf nach Anspruch 1 oder 2, **dadurch gekennzeichnet, dass** eine Spüldüse (20, 24) vorgesehen ist, aus der ein Spülmedium abgebbar ist, wobei die Spüldüse so angeordnet ist, dass der Bereich zwischen Bohrlochwand und dem zur Bohrlochwand zeigenden äußeren Abschnitt des Bohrwerkzeug mit dem abgegebenen Spülmedium spülbar ist,

4. Bohrkopf nach einem der Ansprüche 1 bis 3, **dadurch gekennzeichnet, dass,** dass an dem Aufnahmewerkzeug (22) wenigstens eine Spüldüse vorgesehen ist,

5. Bohrkopf nach einem der Ansprüche 1 bis 4, **dadurch gekennzeichnet, dass** das Aufnahmewerkzeug und/oder das Bohrwerkzeug die Form der Oberflächenkontur der Ortsbrust (103) aufweist,

6. Bohrkopf nach einem der Ansprüche 1 bis 5, **dadurch gekennzeichnet, dass** das Aufnahmewerkzeug (22) den Bohrbereich des Bohrkopfs radial abdeckt,

7. Bohrkopf nach einem der Ansprüche 1 bis 6, **dadurch gekennzeichnet, dass** ein Zerkleinerungswerkzeug (32) zum Zerkleinern des Bohrkleins vorgesehen ist, das eine Zerkleinerungsfläche (33) aufweist, die entlang der Bohrlochwand bewegbar ist, so dass zwischen Zerkleinerungsfläche und Bohrlochwand ein Zerkleinerungsspalt vorgesehen ist,

8. Bohrkopf nach Anspruch 7, **dadurch gekennzeichnet, dass** der Zerkleinerungsspalt (112) einstellbar ist und/oder die Zerkleinerungsfläche gegenüber der Bohrlochwand einfallend angeordnet ist, und/oder das Zerkleinerungswerkzeug an einer Außenseite eines Aufnahmewerkzeugs angeordnet ist,

9. Bohrkopf nach einem der Ansprüche 1 bis 8, **dadurch gekennzeichnet, dass** die Aufnahmefläche an Ihrer radialen Außenseite mit einer Zentrierungsfläche und/oder eine Zerkleinerungsfläche versehen ist,

10. Bohrkopf nach einem der Ansprüche 1 bis 9, **dadurch gekennzeichnet, dass** der Werkzeughalter (14) so angeordnet ist, dass er radial verstellbar ist.

11. Bohrkopf nach Anspruch 10, **dadurch gekennzeichnet, dass** zur Bereitstellung der Verstellbarkeit Distanzstücke (38) vorgesehen sind.

12. Bohrkopf nach einem der Ansprüche 1 bis 11, **dadurch gekennzeichnet, dass** auf der Ortsbrust abgewandten Seite des Bohrkopfes wenigstens ein gegenüber der Bohrlochwand wirksames Zentrierungselement (40) vorhanden ist.

13. Bohrkopf nach einem der Ansprüche 1 bis 12, **dadurch gekennzeichnet, dass** das Anschlusselement (17) länglich zum Eintritt in die Pilotbohrung ausgeführt ist und/oder im Wesentlichen mit einem Durchmesser des Pilotbohrstand ausgeführt ist und/oder einen Zentrierabschnitt mit einem im Wesentlichen mit dem Durchmesser der Pilotbohrung identischen Durchmesser aufweist.

14. Bohrkopf nach einem der Ansprüche 1 bis 13, **dadurch gekennzeichnet, dass** wenigstens ein Stabilisierungselement (19) vorgesehen ist, dass an seiner Außenseite einen Kontaktabschnitt, plan oder mit Radius der Bohrlochwand, aufweist und dass das Stabilisierungselement bevorzugt als Aufnahmewerkzeug ausgeführt ist.

## Claims

1. Drill head (10) for expanding a pilot bore (102) in order to create, by the HDD method, a borehole (100) having a borehole wall (104), by loosening rock (101) which surrounds the pilot bore in the region of a working face (103) which extends substantially at right angles to the pilot bore, comprising a basic body (11) on which a connection element (17) for a pilot bore string is provided, wherein at least two tool holders (14) for in each case at least one drilling tool are provided on the basic body, wherein at least one tool holder is at a greater spacing radially from the basic body than the at least one other tool holder (14), so that at least one outer and one inner drilling tool (15) are present which can be brought into engagement with the working face (103), that the at least one inner drilling tool (15) and the at least one outer drilling tool (15) are each offset at an angle relative to the working face (103), **characterised in that** at least one receiving tool (22) is provided which has an engagement region (105) with the working face (103), on which engagement region a drilling tool (23) is positioned, and **in that** the receiving tool (22) receives the drill cuttings loosened at the working face (103) and removes them from the drilling region, and **in that** at least one receiving tool (25) is provided for receiving drill cuttings (109) located on the bottom (113) of the borehole, which receiving tool has a receiving surface at an inclination angle of < 20° with respect to the alignment line of the borehole.

2. Drill head according to Claim 1, **characterised in that** the two drilling tools (15) are arranged so that the working face has at least one radially circumferential wedge-like recess or at least one radially circumferential wedge-like projection, and/or **in that** the inside angle between the drilling tools is 120 to 150°, preferably 135 to 140°.

3. Drill head according to Claim 1 or 2, **characterised in that** a flushing nozzle (20, 24) is provided, from which a flushing medium can be discharged, the flushing nozzle being arranged so that the region between the borehole wall and the outer portion of the drilling tool directed towards the borehole wall is flushable with the flushing medium which has been discharged.

4. Drill head according to any one of Claims 1 to 3, **characterised in that** at least one flushing nozzle is provided on the receiving tool (22).

5. Drill head according to any one of Claims 1 to 4, **characterised in that** the receiving tool and/or the drilling tool has the form of the surface contour of the working face (103).

6. Drill head according to any one of Claims 1 to 5, **characterised in that** the receiving tool (22) radially covers the drilling region of the drill head.

7. Drill head according to any one of Claims 1 to 6, **characterised in that** a crushing tool (32) is provided for crushing the drill cuttings, which has a crushing surface (33) which is movable along the borehole wall so that a crushing gap is provided between the crushing surface and the borehole wall.

8. Drill head according to Claim 7, **characterised in that** the crushing gap (112) is adjustable and/or the crushing surface is arranged at an angle with respect to the borehole wall, and/or the crushing tool is arranged on an outer surface of a receiving tool.

9. Drill head according to any one of Claims 1 to 8, **characterised in that** the receiving surface is provided on its radial outer surface with a centring surface and/or a crushing surface.

10. Drill head according to any one of Claims 1 to 9, **characterised in that** the tool holder (14) is arranged so that it is radially adjustable.

11. Drill head according to Claim 10, **characterised in that** spacers (38) are provided to facilitate the adjustability.

12. Drill head according to any one of Claims 1 to 11, **characterised in that** at least one centring element (40) which is effective in respect of the borehole wall is present on the side of the drill head remote from the working face.

13. Drill head according to any one of Claims 1 to 12, **characterised in that** the connection element (17) is elongated with respect to the entry into the pilot bore and/or is configured substantially to the diameter of the pilot bore and/or it has a centring portion of a diameter which is substantially identical to the diameter of the pilot bore.

14. Drill head according to any one of Claims 1 to 13, **characterised in that** at least one stabilising element (19) is provided which has on its outer surface a contact portion, flat or with the radius of the borehole wall, and **in that** the stabilising element is preferably configured as a receiving tool.

## Revendications

1. Tête de forage (10) destinée à élargir un forage pilote (102) afin de créer, suivant la technique de forage directionnel horizontal (FDH), un trou de forage (100) ayant une paroi de trou de forage (104), en ameublissant la roche (101) entourant le forage pilote dans la zone de front d abattage (103) qui s étend presque perpendiculairement au forage pilote, comprenant un corps de base (11) sur lequel est prévu un élément de liaison (17) pour un train de tiges de forage, dans lequel au moins deux porte-outils (14) dans chaque cas et au moins un outil de forage sont prévus sur le corps de base, dans lequel au moins un porte-outil est plus éloigné radialement du corps de base par rapport à au moins un autre porte-outil (14), de sorte qu au moins un outil de forage externe et un outil de forage interne (15) soient présents et puissent amenés en prise avec le front d abattage (103), et qu au moins I outil de forage interne (15) et I outil de forage externe (15) se trouvent chacun décalés par rapport au front d abattage (103), **caractérisé en ce qu** au moins un outil de réception (22) est prévu comportant une zone de mise en prise (105) avec le front d abattage (103), sur lequel est positionné un outil de forage (23), et **en ce que** l outil de réception (22) reçoit les déblais de forage ramollis sur le front d abattage (103) et les enlève de la zone de forage, et **en ce qu** au moins un outil de réception (25) puisse recevoir des déblais de forage (109) situés sur le fond (113) du trou de forage, ledit outil de réception présentant une surface de réception avec un angle d inclinaison inférieur à 20° par rapport à la ligne d alignement du trou de forage.

2. Tête de forage selon la revendication 1, **caractérisée en ce que** les deux outils de forage (15) sont disposés de telle sorte que le front d abattage présente au moins un renfoncement cunéiforme circonférentiel radialement ou au moins une saillie cunéiforme circonférentielle radialement et/ou **en ce que** I angle intérieur entre les outils de forage est de 120° à 150°, de préférence de 135° à 140°.

3. Tête de forage selon la revendication 1 ou 2, **caractérisée en ce qu** une buse de rinçage (20, 24) est prévue, à partir de laquelle un fluide de rinçage peut être évacué, la buse de rinçage étant disposée de sorte que la région entre la paroi du trou de forage et la partie extérieure de I outil de forage dirigé vers la paroi du trou de forage puisse être rincée avec le fluide de rinçage qui a été évacué.

4. Tête de forage selon I une quelconque des revendications 1 à 3, **caractérisée en ce qu** au moins une buse de rinçage est prévue sur I outil de réception (22).

5. Tête de forage selon I une quelconque des revendications 1 à 4, **caractérisée en ce que** I outil de réception et/ou I outil de forage présentent la forme du contour de surface du front d abattage (103).

6. Tête de forage selon I une quelconque des revendications 1 à 5, **caractérisée en ce que** I outil de réception (22) recouvre radialement la zone de forage de la tête de forage.

7. Tête de forage selon I une quelconque des revendications 1 à 6, **caractérisée en ce qu** un outil de broyage (32) est prévu pour broyer les déblais de forage, qui présente une surface de broyage (33) mobile le long de la paroi du trou de forage de sorte qu un espacement de broyage soit prévu entre la surface de broyage et la paroi du trou de forage.

8. Tête de forage selon la revendication 7, **caractérisée en ce que** I espace de broyage (112) est réglable et/ou la surface de broyage est disposée en angle par rapport à la paroi du trou de forage et/ou I outil de broyage est disposé sur une surface extérieure d un outil de réception.

9. Tête de forage selon I une quelconque des revendications 1 à 8, **caractérisée en ce que** la surface de réception est munie sur sa surface externe radiale d une surface de centrage et/ou d une surface de broyage.

10. Tête de forage selon I une quelconque des revendications 1 à 9, **caractérisée en ce que** le porte-outil (14) est disposé de façon à être réglable radialement.

11. Tête de forage selon la revendication 10, **caractérisée en ce que** des entretoises (38) sont prévues pour faciliter le réglage.

12. Tête de forage selon I une quelconque des revendications 1 à 11, **caractérisée en ce qu** au moins un élément de centrage (40) conforme par rapport à la paroi du trou de forage est présent sur le côté de la tête de forage éloigné du front d abattage.

13. Tête de forage selon I une quelconque des revendications 1 à 12, **caractérisée en ce que** I élément de liaison (17) est allongé par rapport à I entrée dans le forage pilote et/ou est presque configuré au diamètre du forage pilote et/ou présente une partie de centrage d un diamètre sensiblement identique au diamètre du forage pilote.

14. Tête de forage selon I une quelconque des revendications 1 à 13, **caractérisée en ce qu** au moins un élément de stabilisation (19) est prévu avec, sur sa surface extérieure, une partie de contact plate ou avec le rayon de la paroi du trou de forage et **en ce que** I élément de stabilisation est de préférence configuré comme outil de réception.
